# EUROPÄISCHE PATENTSCHRIFT

(11) **EP 0 038 285 B1**
(45) Veröffentlichungstag und Bekanntmachung des Hinweises auf die Patenterteilung: **16.05.1984**
(21) Anmeldenummer: 81730033.8
(22) Anmeldetag: 19.03.1981
(51) Int. Cl.: H01H 3/02, H01H 3/26

(54) **Kraftantrieb für elektrische Schaltgeräte mit einem Antriebsschieber**
Power drive for electric switching devices with an actuating slide
Propulsion d'énergie pour appareils de commutation avec une barre de commande

(30) Priorität: 15.04.1980 DE 3014824
(43) Veröffentlichungstag der Anmeldung: 21.10.1981
(73) Patentinhaber: SIEMENS AKTIENGESELLSCHAFT, 80333 München (DE)
(72) Erfinder: Preuss, Bernhard, D-1000 Berlin 45 (DE); Zeuke, Reinhard, D-1000 Berlin 33 (DE)

## Beschreibung

Die Erfindung betrifft einen Kraftantrieb für ein elektrisches Schaltgerät, insbesondere einen Niederspannungs-Schutzschalter, wobei das Schaltgerät zur Betätigung auf seiner Frontseite einen um einen Drehpunkt schwenkbaren Handgriff und eine diesen Handgriff umgebende Erhebung mit sich parallel zur Bewegungsrichtung des Handgriffes erstreckenden Seitenflächen besitzt und der Kraftantrieb ein Tragelement für Antriebsteile sowie einen in dem Raum zwischen dem Tragelement und der Frontseite des Schaltgerätes angeordneten Antriebsschieber enthält, der zu den Seitenflächen der Erhebung parallele Seitenwände aufweist und den Handgriff mit einerfensterartigen Öffnung übergreift.

Ein Kraftantrieb dieser Art ist z. B. durch die US-A-3 286 211 bekanntgeworden. Bei diesem ist der Antriebsschieber an Führungselementen der Tragplatte führt. Die richtige Ausrichtung des Schiebers bzw. seiner fensterartigen Öffnung dem Betätigungsorgan gegenüber beruht dabei auf der lagerichtigen Verbindung der Tragplatte mit dem Schaltgerät durch Schrauben nahe den Stirnseiten des Schaltgerätes. Unvermeidliche Toleranzen können aber dazu führen, daß der Antriebsschieber mit dem Betätigungsorgan nicht flächen- bzw. linienhaft zusammenwirkt und infolgedessen die Antriebskräfte in das Betätigungsorgan nicht gleichmäßig, sondern in unerwünschter Weise örtlich konzentriert eingeleitet werden. Vorzeitiger Verschleiß der zusammenwirkenden Teile oder sogar ein Bruch des Betätigungsorgans können die Folge sein. Der Erfindung liegt die Aufgabe zugrunde, ein verschleißarmes Zusammenwirken des Antriebsschiebers mit dem Betätigungsorgan des Schaltgerätes unabhängig von der Befestigung der Tragplatte an dem Schaltgerät zu gewährleisten.

Gemäß der Erfindung wird diese Aufgabe dadurch gelöst, daß der Antriebsschieber aus einem Kunststoff besteht und gewölbte Flächen für das Zusammenwirken mit dem Handgriff besitzt, daß der Antriebsschieber an dem Tragelement und der diesem zugewandten Seite des Schaltgerätes geführt ist und die Seitenwände des Antriebsschiebers als mit den Seitenflächen der Erhebung zusammenwirkende Führungsflächen ausgebildet sind.

Durch die Führung des Antriebsschiebers in dem Raum zwischen dem Schaltgerät und dem Tragelement ist bei der Montage des Kraftantriebes eine zwangsläufige Ausrichtung auf das Schaltgerät und damit auch dessen Betätigungsorgan gegeben. Auf dieser flächenhaften Führung beruht die günstige Anwendbarkeit eines Kunststoffes als Werkstoff zur Herstellung des Antriebsschiebers.

Gegenüber der ansonsten üblichen Herstellung von Antriebsschiebern aus gestanzten Blechteilen gewinnt man dabei eine geringere Reibung an den Führungsflächen sowie die Möglichkeit der rationellen Herstellung von Antriebsschiebern mit relativ komplizierter Gestalt durch Einbeziehung weiterer Funktionen.

Die beschriebene Gestaltung des Antriebsschiebers bietet an sich die Möglichkeit, bei der Anbringung eines Kraftantriebes an einem Schaltgerät der genannten Art zunächst den Antriebsschieber auf die Frontseite des Schaltgerätes derart aufzulegen, daß das Betätigungsorgan durch die fensterartige Öffnung hindurchtritt und dann die Tragplatte mit den weiteren Antriebsteilen auf das Schaltgerät aufzusetzen. Wenn es aber erwünscht ist, die Tragplatte mit den Antriebsteilen einschließlich des Antriebsschiebers an dem Schaltgerät anzubringen, so kann es vorteilhaft sein, den Antriebsschieber mit einem sich in seiner Bewegungsrichtung erstreckenden Langlocn für den Durchtritt wenigstens eines an der Tragplatte angebrachten Halteorgans zu versehen. Dieses Halteorgan hat nur die Aufgabe, ein Lösen des Antriebsschiebers von der Tragplatte zu vermeiden. Dagegen soll das Halteorgan keine Führung für den Antriebsschieber nach dessen Anbringung an dem Schaltgerät bewirken, was durch eine entsprechende Toleranz zwischen dem Langloch und dem Halteorgan zu erreichen ist.

Die Halterung des Antriebsschiebers an der Tragplatte bis zur Montage an dem Schaltgerät kann noch dadurch verbessert werden, daß der Antriebsschieber zusätzlich an seiner dem Langloch gegenüberliegenden Seite einen Steg aufweist, der von einem Arm eines an der Tragplatte parallel zu der Bewegungsrichtung des Antriebsschiebers geführten Steuerschiebers umgriffen wird. Zwischen dem Steg und dem Arm soll gleichfalls ein relativ großes Spiel bestehen, so daß keinesfalls durch diese Halterung die Ausrichtung des Antriebsschiebers gegenüber dem Antriebsorgan des Schaltgerätes beeinflußt wird. Für den Kraftantrieb nach der Erfindung ist es somit wesentlich, daß die engste Toleranz zwischen dem Betätigungsorgan und der Öffnung des Antriebsschiebers besteht, deren Bemessung sich allein an der Forderung nach einem ordnungsgemäßen und verschleißarmen Zusammenwirken der Teile orientiert. Die übrigen Toleranzen werden bewußt größer gehalten, um dieses Zusammenwirken nicht zu stören.

Der erwähnte Steuerschieber dient zur Abschaltung eines Motors des Kraftantriebes jeweils beim Erreichen der gewünschten Schaltstellungen des Schaltgerätes. Er kann hierzu als Schleppschieber ausgebildet sein und kann mit den auch zur Lagesicherung des Antriebsschiebers dienenden Stegen zusammenwirken.

Die Erfindung wird im folgenden anhand des in den Figuren dargestellten Ausführungsbeispieles näher erläutert. Die
Fig. 1 zeigt einen Kraftantrieb nach der Erfindung in der Draufsicht, während in der Fig. 2 eine Seitenansicht gezeigt ist.

Eine Einzelheit eines Steuerschiebers ist in der Fig. 3 dargestellt.

Der als Ganzes mit 1 bezeichnete Kraftantrieb ist einem Niederspannungs-Schutzschalter 2 der Kompaktbauart zugeordnet, der in der Fig. 2 in seinen Umrissen strichpunktiert teilweise gezeigt ist. Aus einer mittigen Erhebung 3 des Niederspannungs-Schutzschalters 2 ragt ein Betätigungshandgriff 4 heraus, mit dem der Niederspannungs-Schutzschalter 2 normalerweise von Hand ein- und ausschaltbar ist. Mit diesem Betätigungshandgriff wirkt ein Antriebsschieber 5 zusammen, der hierzu mit einer fensterartigen Öffnung 6 versehen ist. Diese ist so ausgebildet, daß zwei im wesentlichen der Breite des Betätigungshandgriffes 4 entsprechende gewölbte Flächen 7 und nach beiden Seiten anschließend Erweiterungen 10 vorhanden sind. Diese Erweiterungen stellen sicher, daß keine Ecken oder Kanten vorhanden sind, die örtlich eine erhöhte Beanspruchung des Materials des Betätigungshandgriffes 4 bewirken könnten. Der Abstand der Flächen 7 ist so gewählt, daß auch in den Endstellungen des Betätigungshandgriffes 4 (in der Fig. 2 ist eine sich beim Ein- oder Ausschalten des Niederspannungs-Schutzschalter 2 ergebende Zwischenstellung gezeigt) ein geringes Spiel ergibt und damit ein Verklemmen vermieden ist.

Für die seitliche Führung des Antriebsschiebers 5 sind Seitenwände 11 und 12 vorgesehen. Diese übergreifen die Erhebung 3 an der Frontseite des Niederspannungs-Schutzschalters 2. Mit diesen Seitenwänden gleitet der Antriebsschieber 5 auch auf der Oberfläche des Niederspannungs-Schutzschalters 2, während die gegenüberliegende Fläche des Antriebsschiebers an einer Tragplatte 13 geführt ist, die an dem Niederspannungs-Schutzschalter 2 mittels Schrauben in z. B. vier Befestigungspunkten 14 verbunden ist.

In dem montierten Zustand des Kraftantriebes 1, den die Figuren zeigen, sind die erwähnten Führungsflächen wirksam. Solange der Kraftantrieb 1 als Einzelgerät vorliegt, sind Vorkehrungen gegen eine Lösung des Antriebsschiebers 5 von dem Kraftantrieb getroffen. Diese Vorkehrungen umfassen auf der einen Seite des Antriebsschiebers 5 ein Langloch 15, das sich parallel zu der betriebsmäßigen Bewegungsrichtung des Antriebsschiebers 5 (Doppelpfeil 16) in einem seitlich über die Seitenwand 11 überstehenden Teil befindet. Ein an der Tragplatte 13 befestigter Stift oder eine Schraube 17 ragt durch das Langloch 15 hindurch und verhindert mit einem Schraubenkopf, einer Scheibe bzw. einem Sicherungsring das Abfallen des Antriebsschiebers 5. Auf der gegenüberliegenden Seite, d. h. im Bereich der Seitenwand 12, besitzt der Antriebsschieber 5 zwei Stege 20, von denen einer in der Fig. 1 sichtbar ist. Diese Stege wirken mit Anschlagflächen 21 eines Steuerschiebers 22 zusammen, der eine Steuerkurve 23 für einen Schnappschalter 24 besitzt. Dadurch, daß der Abstand der Stege 20 größer als der Abstand der Anschlagflächen 21 des Steuerschiebers 22 ist, besteht keine direkte Kupplung zwischen dem Antriebsschieber und dem Steuerschieber, sondern ein gewisser toter Gang, derart, daß der Steuerschieber als Schleppschieber betätigt wird.

Der Steuerschieber 22 ist längsverschiebbar gleichfalls in Richtung des Doppelpfeiles 16 in einem Schlitz der Tragplatte 13 geführt und hintergreift mit Armen 25 die Stege 20 des Antriebsschiebers 5. Ein federnder Fortsatz 18 (Fig. 3) des Steuerschiebers 22 zieht diesen gegen seine Auflagefläche an der Tragplatte 13 und bewirkt dadurch eine Reibungshemmung, um eine Eigenbewegung ohne Antrieb zu verhindern. Die Arme 25 ergänzen die Halterung des Antriebsschiebers 5 durch die erwähnte Schraube 17. Der Antriebsschieber ist infolgedessen an der Trag", platte 13 mit beträchtlichem Spiel derart gehalten, daß er sich nicht lösen kann und daher zusammen mit den übrigen Teilen des Kraftantriebes auf den Niederspannungs-Schutzschalter 2 aufsetzbar ist. Sobald der Kraftantrieb 1 und der Niederspannungs-Schutzschalter 2 in den Befestigungspunkten miteinander verbunden sind, geht die Führung von der Schraube 17 und den Fortsätzen 25 auf den Betätigungshandgriff 4 und die gewölbten Flächen 7 bzw. die Tragplatte 13 und die Oberseite des Niederspannungs-Schutzschalters 2 über.

Der Steuerschieber 22 besitzt eine Anzeigefläche 40, die bis dicht unter eine den Kraftantrieb 1 nach außen abdeckende Kappe 41 reicht und die mit Markierungen zur Kennzeichnung der Schaltstellung versehen ist. Der Steuerschieber erfüllt somit mehrere Funktionen, indem er nicht nur die Ein- und Ausschaltung des Motors 26 steuert, sondern zugleich eine Halterung des Antriebsschiebers 5 bildet und die Schaltstellung anzeigt.

Der Kraftantrieb 1 umfaßt ferner einen Motor 26 in Verbindung mit einem Getriebe 27, das eine senkrecht zu der Tragplatte 13 stehende Abtriebswelle 28 mit einem Kurbelarm 29 und einem Kurbelzapfen 30 umfaßt. Der Kurbelzapfen 30 greift zwischen die Schenkel 31 einer U-förmig gebogenen Blattfeder 32 ein, die sich quer zu der Bewegungsrichtung des Antriebsschiebers er= streckt und an dem Antriebssschieber einerseits in einer Öffnung 33 und andererseits in einer Öff^{l} nung 34 abgestützt ist. Die Öffnung 34 geht in eine taschenartige Ausnehmung 35 über, in welche der eine Schenkel 31 der Blattfeder 32 mit einem abgebogenen Ende 36 eingerastet ist Eine Schraube 37 greift zwischen den Schenkeln 31 im Bereich der Öffnung 34 hindurch und stützt die Schenkel gegeneinander ab. Durch gleichsinnige Drehung des Kurbelarmes 29 um jeweils etwa 180° läßt sich der Schutzschalter 2 abwechselnd ein- und ausschalten. In der in der Fig. 1 gezeigten Stellung befindet sich der Antriebsschieber mit dem Betätigungshandgriff 4 in einer mittleren Stellung entsprechend einer Drehung des Kurbelarmes 29 um etwa 90° gegenüber seinen Endstellungen.

Die in den Antriebsschieber 5 eingefügte U-förmige Blattfeder 32 bewirkt eine elastische Übertragung der Antriebskraft des Motors 26 über das Getriebe 27 und den Kurbelzapfen 30 auf den Betätigungshandgriff 4 des Niederspannungs-Schutzschalters 2. Dadurch werden Toleranzen im Zusammenwirken des Niederspannungs-Schutzschalters 2 und des Kraftantriebes 1 überbrückt und Überbeanspruchungen einzelner Teile, insbesondere des Betätigungshandgriffes 4, vermieden.

## Patentansprüche

1. Kraftantrieb (1) für ein elektrisches Schaltgerät (2) insbesondere einen Niederspannungs-Schutzschalter, wobei das Schaltgerät (2) zur Betätigung auf seiner Frontseite einen um einen Drehpunkt schwenkbaren Handgriff (4) und eine diesen Handgriff (4) umgebende Erhebung (3) mit sich parallel zur Bewegungsrichtung des Handgriffes (4) erstreckenden Seitenflächen besitzt und der Kraftantrieb (1) ein Tragelement (13) für Antriebsteile sowie einen in dem Raum zwischen dem Tragelement (13) und der Frontseite des Schaltgerätes (2) angeordneten Antriebsschieber (5) enthält, der zu den Seitenflächen der Erhebung (3) parallele Seitenwände (11, 12) aufweist und den Handgriff (4) mit einer fensterartigen Öffnung (6) übergreift, dadurch gekennzeichnet, daß der Antriebsschieber (5) aus einem Kunststoff besteht und gewölbte Flächen (7) für das Zusammenwirken mit dem Handgriff (4) besitzt, daß der Antriebsschieber (5) an dem Tragelement (13) und der diesem zugewandten Seite des Schaltgerätes (2) geführt ist und die Seitenwände (11, 12) des Antriebsschiebers (5) als mit den Seitenflächen der Erhebung (3) zusammenwirkende Führungsflächen ausgebildet sind.

2. Kraftantrieb nach Anspruch 1, dadurch gekennzeichnet, daß der Antriebsschieber (5) ein sich in seiner Bewegungsrichtung (16) erstrekkendes Langloch (15) für den Durchtritt wenigstens eines an der als Tragelement (13) dienenden Tragplatte angebrachten Halteorgans (17) besitzt.

3. Kraftantrieb nach Anspruch 2, dadurch gekennzeichnet, daß der Antriebsschieber (5) zusätzlich an seiner dem Langloch (15) gegenüberliegenden Seite wenigstens einen Steg (20) aufweist, der von einem Arm (25) eines an der Tragplatte parallel zu der Bewegungsrichtung (16) des Antriebsschiebers (5) geführten Steuerschiebers (22) umgriffen wird.

4. Kraftantrieb nach Anspruch 3, dadurch gekennzeichnet, daß der Steuerschieber (22) als Schleppschieber ausgebildet ist und mit auch zur Lagesicherung dienenden Stegen (20) des Antriebsschiebers (5) zusammenwirkt.

5. Kraftantrieb nach Anspruch 1, dadurch gekennzeichnet, daß der Antriebsschieber (5) Öffnungen (33, 34) zur Aufnahme einer quer zu seiner Bewegungsrichtung (16) angeordneten Blattfeder (32) besitzt, die mit einem Kurbelzapfen (30) eines von einem Motor (26) getriebenen Kurbelarmes (27) zusammenwirkt.

## Claims

1. A power drive (1) for an electrical switching device (2), in particular a low-voltage protective switch, in which for actuation, the switching device (2) has a handle (4) on its front face, which can be tilted about a pivot axis, and also has a projection (3), which surrounds the handle (4) and has side surfaces extending parallel to the direction of motion of the handle (4), and in which the power drive (1) comprises both a supporting element (13) for the drive members and a drive slide (5) which is arranged in the space between the supporting element (13) and the front face of the switching device (2) and has side walls (11, 12) parallel to the side surfaces of the projection (3), and which engages over the handle (4) by way of a window-like opening (6), characterized in that the drive slide (5) is made of a synthetic resin and has rounded surfaces (7) for interaction with the handle (4); that the drive slide (5) is guided on the supporting element (13) and the side of the switching device (2) facing the supporting element; and that the side walls (11, 12) of the drive slide (5) are constructed as guide surfaces which interact with the lateral surfaces of the projection (3).

2. A power drive according to claim 1, characterized in that the drive slide (5) has a slot (15) which extends in the direction of motion (16) of the drive slide and which serves to receive at least one stop member (17) which is fixed to the supporting plate which serves as the supporting element (13).

3. A power drive according to claim 2, characterized in that on its side opposite the slot (15), the drive slide (5) has at least one cross-piece (20) which is gripped round by an arm (25) of a control slide (22) guided on the supporting plate parallel to the direction of motion (16) of the drive slide (5).

4. A power drive according to claim 3, characterized in that the control slide (22) is in the form of a tractor slide and interacts with cross-pieces (20) of the drive slide (5) which also serve as location-securing means.

5. A powder drive according to claim 1, characterized in that the drive slide (5) has openings (33, 34) for the reception of a leaf spring (32) which is arranged transversely to the direction of motion of the drive slide and which interacts with a crank pin (30) of a crank arm (27) driven by a motor (26).

## Revendications

1. Commande mécanique (1) pour un appareil de coupure électrique (2), en particulier pour un disjoncteur de protection basse tension, du type dans lequel l'appareil de coupure (2) possède, pour la commande, sur son côté frontal, une manette de commande (4) articulée sur un point de rotation et une partie saillante (3) entourant la manette de commande (4) et présentant des surfaces latérales qui s'étendent parallèlement à la direction du déplacement de la manette de commande (4), alors que la commande mécanique (1) présente un élément de support (13) pour des éléments de commande ainsi qu'un curseur de commande (5) disposé dans l'espace compris entre l'élément de support (13) et le côté frontal de l'appareil de coupure (2), ledit curseur présentant des parois latérales (11, 12) parallèles aux surfaces latérales de la partie saillante (3) et passant sur la manette de commande (4) par une ouverture (6) du genre d'une fenêtre, caractérisée par le fait que le curseur de commande (5) est fait avec une matière plastique et possède des surfaces galbées (7) pour coopérer avec la manette de commande (4), que le curseur de commande (5) est guidé sur l'élément de support (13) et le côté de l'appareil de coupure (2) qui est situé du côté dudit élément de support et que les parois latérales (11, 12) du curseur de commande (5) sont réalisées sous la forme de surfaces de guidage qui coagissent avec les surfaces latérales de la partie saillante (3).

2. Commande mécanique selon la revendication 1, caractérisée par le fait que le curseur de commande (5) possède une boutonnière allongée (15) s'étendant dans la direction de son déplacement (16) et servant au passage d'au moins un organe de maintien (17) monté sur la plaque de support servant d'élément de support (13).

3. Commande mécanique selon la revendication 2, caractérisée par le fait que le curseur de commande (5) comporte, en plus, sur le côté situé en face de la boutonnière allongée (15), une barrette (20) qui est entourée par un bras (25) d'un curseur de contrôle (22) guidé sur la plaque de support, parallèlement à la direction du déplacement (16) du curseur de commande (5).

4. Commande mécanique selon la revendication 3, caractérisée par le fait que le curseur de contrôle (22) est réalisé sous la forme d'un curseur d'entraînement et coagit avec des barrettes (20) du curseur de commande (5) et servant d'éléments assurant le positionnement.

5. Commande mécanique selon la revendication 1, caractérisée par le fait que le curseur de commande (5) possède des ouvertures (33, 34) pour recevoir un ressort à lame (32) disposé transversalement à la direction de son déplacement, ledit ressort à lame coopérant avec un manneton (30) d'une manivelle (27) entraînée par un moteur (26).
